# FASCICULE DE BREVET EUROPEEN

(11) **EP 4 141 373 B1**
(45) Date de publication et mention de la délivrance du brevet: **29.10.2025**
(21) Numéro de dépôt: 22191750.3
(22) Date de dépôt: 23.08.2022
(51) Int. Cl.: F41A 9/53, F41A 17/14, F41A 17/06, F41A 9/37

(54) **SYSTÈME DE CONTRÔLE DE LA MISE À POSTE D'UN PROJECTILE DANS UN TUBE D'ARME ET PROCÉDÉ DE CONTRÔLE MIS EN OEUVRE PAR UN TEL SYSTÈME**
SYSTEM ZUR STEUERUNG DER GESCHOSSPOSITION IN EINEM WAFFENROHR UND DURCH EIN SOLCHES SYSTEM DURCHGEFÜHRTES PRÜFVERFAHREN
SYSTEM FOR CONTROLLING THE SETTING OF A PROJECTILE IN A WEAPON BARREL AND CONTROL METHOD IMPLEMENTED BY SUCH A SYSTEM

(30) Priorité: 30.08.2021 FR 2108976
(43) Date de publication de la demande: 01.03.2023
(73) Titulaire: KNDS France, 78034 Versailles Cedex (FR)
(72) Inventeur: ECHES, Nicolas, 18023 Bourges (FR)
(74) Mandataire: Cabinet Chaillot

(56) Documents cités:
- DE-A1- 19 737 078

## Description

Le domaine technique de l'invention est celui des systèmes permettant de contrôler la mise à poste d'un projectile dans le tube d'une arme.

Dans les systèmes d'arme de gros calibre (calibre supérieur à 75mm), le projectile est généralement séparé de sa charge propulsive.

Lors du chargement, le projectile est tout d'abord introduit dans une chambre de l'arme et poussé jusqu'à un cône dit de forcement qui est une zone où le diamètre de la chambre se réduit au diamètre du tube. Ce cône de forcement fait donc la jonction entre la chambre de combustion de l'arme qui a un diamètre supérieur à celui du projectile et la partie rayée de l'arme. Le projectile est poussé jusqu'à être coincé au niveau du cône de forcement par sa ceinture ou un bourrelet de son corps et il obture alors de manière étanche le tube de l'arme au niveau de cette zone.

Cette étanchéité garantit, d'une part une montée en pression nominale des gaz de tir propulsif en arrière du projectile, et d'autre part l'immobilisation du projectile dans l'arme avant le tir.

Il est connu du brevet DE19737078 un dispositif de contrôle de la présence d'un projectile dans une arme, dispositif qui comporte des capteurs soniques couplés à une source sonore et qui détermine par comparaison avec une signature sonore de référence si l'arme est chargée ou non.

Cependant, le dispositif tel que décrit par ce brevet ne détecte pas si le projectile est correctement chargé, c'est à dire correctement coincé ou accroché dans le cône de forcement de l'arme.

Or, il est essentiel de pouvoir vérifier la qualité de l'accrochage du projectile dans le cône de forcement avant de déclencher le tir.

En effet, si le projectile n'est pas correctement bloqué dans le cône de forcement, il peut se décrocher du cône de forcement. Dans ce cas, le projectile risque de tomber vers la chambre de l'arme, et cela d'autant plus lorsque l'arme est pointée en site positif, notamment au-delà de trente degrés.

Ceci risque d'entraîner une chute du projectile hors de l'arme si la culasse est ouverte, et donc une chute du projectile sur un opérateur, ou bien une chute sur les éléments de charge propulsive situés dans la chambre si la culasse est fermée.

Même si le projectile ne se décroche pas mais si la qualité de la mise à poste est insuffisante, des fuites de gaz propulsifs sont à craindre en raison d'un défaut d'étanchéité entre le projectile et le tube.

Tous ces événements sont fortement préjudiciables à la sécurité des biens et personnes environnants.

L'invention propose de résoudre ce problème de sécurité en assurant un contrôle de la qualité de la mise à poste du projectile dans le cône de forcement de l'arme et en informant les opérateurs et/ou le système d'arme de la qualité de cette mise à poste.

L'invention a ainsi pour objet un système de contrôle de la mise à poste d'un projectile dans un tube d'une arme comportant un cône de forcement destiné à coincer radialement le projectile, lequel système de contrôle comporte un module de traitement, des moyens d'indication d'état de mise à poste et un dispositif de mesure destiné à être mis en place contre le tube de l'arme, au droit du cône de forcement, le dispositif de mesure étant relié au module de traitement, qui est apte à recevoir et traiter un signal provenant du dispositif de mesure, le système de contrôle étant caractérisé par le fait que le dispositif de mesure est un dispositif de mesure de déformation configuré pour mesurer une déformation du tube de l'arme à au moins un emplacement de mesure au droit du cône de forcement après le chargement du projectile dans le tube, par le fait que le module de traitement est configuré pour comparer la déformation mesurée par le dispositif de mesure à l'au moins un emplacement de mesure à une valeur seuil de déformation du tube en mémoire dans le module de traitement, et par le fait que le module de traitement est relié aux moyens d'indication d'état de mise à poste de manière à amener les moyens d'indication à indiquer à un utilisateur que la mise à poste est correcte si la déformation mesurée à l'au moins un emplacement de mesure est égale ou supérieure à la valeur seuil de déformation et qu'il y a un risque de décrochage du projectile si la déformation mesurée à l'au moins un emplacement de mesure est inférieure à la valeur seuil de déformation.

Ainsi, la solution proposée par la présente invention repose sur l'emploi d'un dispositif de mesure de déformation apte à mesurer une déformation du tube de l'arme au niveau du cône de forcement et sur la comparaison de la déformation mesurée à une valeur seuil de déformation qui correspond à la déformation attendue pour le tube pour une mise à poste correcte. Les moyens d'indication permettent d'informer l'utilisateur que le chargement est correct ou qu'un décrochage est apparu ou risque de se produire.

Avantageusement, le dispositif de mesure de déformation comprend au moins une jauge de déformation et un boîtier de mesure recevant une électronique de mesure à laquelle est reliée l'au moins une jauge de déformation.

Dans un mode de réalisation particulier, le dispositif de mesure de déformation comprend plusieurs, par exemple trois, jauges de déformation destinées à être réparties autour du tube de l'arme, à équidistance ou non les unes des autres, au droit du cône de forcement, chaque jauge de déformation étant configurée pour mesurer une déformation du tube à un emplacement de déformation respectif, le module de traitement étant en outre configuré pour comparer à la valeur seuil de déformation une déformation mesurée par chacune des jauges de déformation et pour amener les moyens d'indication à indiquer que la mise à poste est correcte si toutes les déformations mesurées par les jauges de déformation sont égales ou supérieures à la valeur seuil de déformation et qu'il y a un risque de décrochage du projectile si au moins une des déformations mesurées est inférieure à la valeur seuil de déformation.

On tire ainsi profit du fait que lors d'une mise à poste correcte la déformation du tube d'arme est axisymétrique, et de cette manière le fait qu'une déformation mesurée soit inférieure à la valeur seuil de déformation, même au niveau d'un seul des emplacements de mesure, permet de conclure à un risque de décrochage du projectile. Un tel traitement indépendant pour chaque emplacement de mesure permet d'augmenter encore la fiabilité du système de contrôle.

La répartition des jauges de déformation autour de l'arme pourra tenir compte des éventuelles limites imposées par l'encombrement de l'environnement immédiat de l'arme.

Avantageusement, le système comprend un dispositif d'alimentation, par induction, du dispositif de mesure, le dispositif d'alimentation étant destiné à être relié à une alimentation électrique déportée de l'arme, le cas échéant le dispositif d'alimentation étant destiné à être monté sur l'arme contre le boîtier de mesure de façon à alimenter l'au moins une jauge de déformation et l'électronique de mesure.

Une telle alimentation de manière inductive permet de limiter la quantité d'équipement soumis aux contraintes en tir. En effet, seules les jauges de déformation et le module de traitement sont solidaires de l'arme et subissent le recul de l'arme.

Avantageusement, le dispositif d'alimentation est relié, d'une part, par induction au module de traitement, ce dernier étant reçu dans le boîtier de mesure, et, d'autre part, aux moyens d'indication de façon à permettre au module de traitement d'amener les moyens d'indication à indiquer à l'utilisateur l'état de mise à poste du projectile.

De préférence, le système comprend une unité centrale, destinée à être déportée de l'arme, comprenant le module de traitement ou reliée au module de traitement, le cas échéant par l'intermédiaire du dispositif d'alimentation, et configurée pour conserver en mémoire un historique des cas de risque de décrochage et/ou pour commander l'interdiction du tir par une conduite de tir dans le cas où le module de traitement détermine qu'il y a un risque de décrochage du projectile.

Les moyens d'indication peuvent être un voyant lumineux, un avertisseur sonore et/ou un écran.

Ainsi, un chargement correct peut être signalé par un simple voyant vert, et un décrochage du projectile peut être signalé par un simple voyant rouge, avec ou sans alarme. Les conditions de discrétion nécessaires à la réalisation d'un tir, notamment d'un premier tir, impliquent l'emploi et l'implantation des moyens d'indication adaptés à cette contrainte, notamment visibles d'un seul point de vue, par exemple avec un rayon émissif réduit.

L'invention a également pour objet un procédé de contrôle de la mise à poste d'un projectile dans le tube d'une arme, mis en œuvre par un système tel que défini ci-dessus et caractérisé par le fait que : après chargement du projectile dans le tube, le dispositif de mesure de déformation mesure une déformation du tube à au moins un emplacement de mesure au droit du cône de forcement et la transmet au module de traitement ; et le module de traitement compare la déformation mesurée à l'au moins un emplacement de mesure à une valeur seuil de déformation du tube, et amène les moyens d'indication à indiquer à un utilisateur que la mise à poste est correcte si la déformation mesurée à l'au moins un emplacement de mesure est égale ou supérieure à la valeur seuil de déformation et qu'il y a un risque de décrochage du projectile si la déformation mesurée à l'au moins un emplacement de mesure est inférieure à la valeur seuil de déformation.

Selon un mode de réalisation avantageux, le procédé est mis en œuvre par un système de contrôle comprenant plusieurs jauges de contrainte comme décrit ci-dessus, procédé dans lequel le module de traitement compare à la valeur seuil de déformation une déformation mesurée par chacune des jauges de déformation et amène les moyens d'indication à indiquer que la mise à poste est correcte si toutes les déformations mesurées par les jauges de déformation sont égales ou supérieures à la valeur seuil de déformation et qu'il y a un risque de décrochage du projectile si au moins une des déformations mesurées est inférieure à la valeur seuil de déformation.

Avantageusement, le procédé est activé suite à une information de mise à poste du projectile et désactivé après le tir, permettant ainsi de vérifier que le projectile est parti, ou bien après un déchargement du projectile.

L'invention sera mieux comprise à la lecture de la description suivante, description faite à la lumière des dessins annexés, dessins dans lesquels :
[Fig. 1] montre une vue schématique globale du système de contrôle selon la présente invention, le tube de l'arme étant représenté en coupe longitudinale ;
[Fig. 2] montre une vue schématique détaillée du système de contrôle selon un mode de réalisation préféré de la présente invention ; et
[Fig. 3] montre une vue en coupe transversale du positionnement des jauges de déformation du mode de réalisation particulier de la Figure 2.

Si l'on se réfère tout d'abord à la Figure 1, on peut voir qu'un système de contrôle 1 de la mise à poste d'un projectile 100 dans un tube d'arme 10 selon la présente invention est relié à un tube d'arme 10 de gros calibre (calibre supérieur à 75 mm).

Le tube d'arme 10 comporte un alésage 11 qui est séparé en deux parties, d'une part une chambre 12 destinée à recevoir un projectile 100 et une charge propulsive 101 et d'autre part une partie rayée 13 destinée à imprimer un mouvement gyroscopique au projectile 100 tiré par ce tube 10.

La chambre 12 présente un diamètre interne D2 supérieur au diamètre interne D1 de la partie rayée 13. La liaison progressive des deux diamètres D1, D2 et entre la chambre 12 et la partie rayée 13 se fait dans une zone appelée cône de forcement 14.

Ce cône de forcement 14 permet à une ceinture 102 du projectile 100, située entre un culot 103 et une ogive 104, d'assurer l'étanchéité aux gaz propulsifs provenant de l'initiation de la charge 101.

La ceinture 102 est constituée par exemple d'un alliage métallique malléable apte à se conformer par fluage au profil du tube 10, notamment en occupant les rayures de la partie rayée 13.

Si le projectile 100 ne comporte pas de ceinture, il pourra comporter un ou plusieurs bourrelets présentant les caractéristiques dimensionnelles et de matière satisfaisantes pour assurer une étanchéité entre le cône de forcement 14 et le projectile 100.

Le système de contrôle 1 selon la présente invention comporte principalement un dispositif de mesure de déformation 2, un module de traitement 3 et des moyens d'indication 4 d'état de mise à poste.

Dans le mode de réalisation illustré sur les Figures 2 et 3, le dispositif de mesure de déformation 2 comporte plusieurs, ici trois, jauges de déformation J1, J2, J3, à savoir une première jauge J1, une deuxième jauge J2 et une troisième jauge J3.

Les trois jauges de déformation J1, J2, J3 sont fixées sur le tube 10 chacune à un emplacement de mesure respectif en regard du cône de forcement 14. La répartition angulaire des trois jauges de déformation J1, J2, J3 ici n'est pas égale. En particulier, l'écart angulaire entre la première jauge J1 et la deuxième jauge J2 est inférieur à l'écart angulaire entre la deuxième jauge J2 et la troisième jauge J3. Si l'on considère le tube d'arme 10 orienté selon une direction horizontale et que l'on divise le tube d'arme 10 en deux quarts supérieurs et deux quarts inférieurs opposés, les première J1 et deuxième J2 jauges sont positionnées dans un même quart supérieur du tube d'arme 10 et la troisième jauge J3 est positionnée dans un quart inférieur diamétralement opposé.

En pratique, on tiendra compte de l'environnement immédiat du tube d'arme lors du positionnement des jauges de déformation.

Comme on peut le voir sur la Figure 2, les trois jauges de déformation J1, J2, J3 sont reliées à une électronique de mesure 20 reçue dans un boîtier de mesure 5 monté sur le tube d'arme 10.

L'électronique de mesure 20 compare à une valeur seuil de déformation mémorisée le signal remonté par chaque jauge de déformation J1, J2, J3 indépendamment les unes des autres.

L'électronique de mesure 20 et les jauges de déformation J1, J2, J3 sont bien connues en soi et il n'apparaît pas donc nécessaire de les décrire plus en détail.

L'électronique de mesure 20 est reliée au module de traitement 3 de façon à pouvoir lui communiquer les signaux de mesure issus des jauges de déformation J1, J2, J3.

Comme représenté sur la Figure 2, le module de traitement 3 est ici également reçu dans le boîtier de mesure 5.

Le module de traitement 3 est configuré pour interpréter le signal fourni par l'électronique de mesure 20. En particulier, le module de traitement 3 contrôle que toutes les jauges J1, J2, J3 remontent un signal de déformation supérieur ou égal à une valeur seuil de déformation, qui est la valeur de la déformation, axisymétrique, mesurée au droit du cône de forcement 14 lorsqu'un projectile 100 est mis à poste correctement dans le tube d'arme 10. Cette valeur seuil de déformation a été déterminée par expérience et est stockée dans une mémoire du module de traitement 3.

Si tel est le cas l'accrochage est jugé satisfaisant et une commande d'affichage d'accrochage correct est envoyée aux moyens d'indication 4 d'état de mise à poste, ou interface utilisateur (allumage voyant vert par exemple), avec lesquels le module de traitement 3 communique. A l'inverse, si au moins une seule jauge J1, J2, J3 ne remonte pas d'information de déformation supérieure ou égale à la valeur seuil de déformation alors le module de traitement 3 commande aux moyens d'indication 4 la présentation d'un accrochage incorrect (allumage voyant rouge par exemple). Il est ainsi possible de fournir à un utilisateur une information de conformité de la mise à poste via les moyens d'indication 4.

Le module de traitement 3 peut par exemple comprendre au moins l'un parmi un processeur, un microprocesseur, un microcontrôleur, un processeur de signaux numériques (DSP), ou un composant logique programmable de type matrice prédiffusée programmable (FPGA).

Les moyens d'indication 4 peuvent être un écran et/ou des voyants lumineux avec ou sans alarme et sont disposés de manière déportée par rapport au tube d'arme 10.

La communication entre le module de traitement 3 et les moyens d'indication 4 se fait ici par l'intermédiaire d'un dispositif d'alimentation 6 (Figure 2). Le dispositif d'alimentation 6 permet ainsi à la fois une transmission de données et d'énergie.

Dans le mode de réalisation préféré illustré sur la Figure 2, le dispositif d'alimentation 6 est un boîtier inducteur monté sur le tube d'arme 10 contre le boîtier de mesure 5 et relié à une alimentation électrique (non représentée) déportée de l'arme. Ainsi, la transmission de données et d'énergie se fait de manière inductive, sans contact. Un tel mode de transmission permet de limiter la quantité d'équipement soumis aux contraintes de tir. En effet, seules les jauges de déformation J1, J2, J3, le module de traitement 3 et le boîtier inducteur sont solidaires de l'arme et subissent le recul de l'arme.

Il sera possible de prévoir que le système 1 assure une surveillance continue de l'état de la mise à poste. Cette surveillance démarrera avec une information de mise à poste du projectile 100, donnée par exemple par une conduite de tir de l'arme ou par le système commandant le chargement du projectile 100. Elle pourra s'arrêter après le tir, permettant ainsi de vérifier que le projectile 100 est parti, ou bien encore elle pourra être arrêtée après le déchargement éventuel du projectile 100 au niveau de la chambre 12.

La détection d'une mise à poste non conforme pourra aussi, en plus de l'affichage de l'information de non-conformité, commander l'interdiction du tir.

Dans le mode de réalisation préféré illustré sur la Figure 2, le module de traitement 3 communique avec une unité centrale 7 par l'intermédiaire du dispositif d'alimentation 6. Ainsi, le signal de déformation reçu par le module de traitement 3 peut être transmis à l'unité centrale 7 afin d'être exploité, notamment pour établir un historique des cas de décrochage de projectile 100 ou pour la commande de la conduite de tir de l'arme.

L'unité centrale 7 est également configurée pour communiquer avec les moyens d'indication 4 du système de contrôle 1 ou avec une autre interface.

On notera que le système de contrôle 1 selon l'invention est non intrusif vis-à-vis de l'arme puisque les jauges J1, J2, J3 sont positionnées contre le tube 10 sans qu'aucun usinage ne soit nécessaire. L'invention permet donc une adaptation sur des matériels existants sans modifications lourdes.

Il est bien entendu que le mode de réalisation particulier qui vient d'être décrit a été donné à titre indicatif et non limitatif, et que des modifications peuvent être apportées sans que l'on s'écarte pour autant de la présente invention, qui est définie par les revendications annexées.

## Revendications

1. - Système de contrôle (1) de la mise à poste d'un projectile (100) dans un tube d'arme (10) comportant un cône de forcement (14) destiné à coincer radialement le projectile (100), lequel système de contrôle (1) comporte un module de traitement (3), des moyens d'indication (4) d'état de mise à poste et un dispositif de mesure (2) destiné à être mis en place contre le tube d'arme (10), au droit du cône de forcement (14), le dispositif de mesure (2) étant relié au module de traitement (3), qui est apte à recevoir et traiter un signal provenant du dispositif de mesure (2), le système de contrôle (1) étant **caractérisé par le fait que** le dispositif de mesure (2) est un dispositif de mesure de déformation configuré pour mesurer une déformation du tube d'arme (10) à au moins un emplacement de mesure au droit du cône de forcement (14) après le chargement du projectile (100) dans le tube (10), **par le fait que** le module de traitement (3) est configuré pour comparer la déformation mesurée par le dispositif de mesure (2) à l'au moins un emplacement de mesure avec une valeur seuil de déformation du tube (10) en mémoire dans le module de traitement (3), et **par le fait que** le module de traitement (3) est relié aux moyens d'indication (4) d'état de mise à poste de manière à amener les moyens d'indication (4) à indiquer à un utilisateur que la mise à poste est correcte si la déformation mesurée à l'au moins un emplacement de mesure est égale ou supérieure à la valeur seuil de déformation et qu'il y a un risque de décrochage du projectile (100) si la déformation mesurée à l'au moins un emplacement de mesure est inférieure à la valeur seuil de déformation.

2. - Système (1) selon la revendication 1, **caractérisé par le fait que** le dispositif de mesure de déformation (2) comprend au moins une jauge de déformation (J1, J2, J3) et un boîtier de mesure (5) recevant une électronique de mesure (20) à laquelle est reliée l'au moins une jauge de déformation (J1, J2, J3).

3. - Système (1) selon la revendication 2, **caractérisé par le fait que** le dispositif de mesure de déformation (2) comprend plusieurs, par exemple trois, jauges de déformation (J1, J2, J3) destinées à être réparties autour du tube de l'arme, à équidistance ou non les unes des autres, au droit du cône de forcement (14), chaque jauge de déformation (J1, J2, J3) étant configurée pour mesurer une déformation du tube (10) à un emplacement de déformation respectif, le module de traitement (3) étant en outre configuré pour comparer à la valeur seuil de déformation une déformation mesurée par chacune des jauges de déformation (J1, J2, J3) et pour amener les moyens d'indication (4) à indiquer que la mise à poste est correcte si toutes les déformations mesurées par les jauges de déformation (J1, J2, J3) sont égales ou supérieures à la valeur seuil de déformation et qu'il y a un risque de décrochage du projectile (100) si au moins une des déformations mesurées est inférieure à la valeur seuil de déformation.

4. - Système (1) selon l'une quelconque des revendications 1 à 3, **caractérisé par le fait qu'**il comprend un dispositif d'alimentation (6), par induction, du dispositif de mesure (2), le dispositif d'alimentation (6) étant destiné à être relié à une alimentation électrique déportée de l'arme, le cas échéant le dispositif d'alimentation (6) étant destiné à être monté sur le tube d'arme (10) contre le boîtier de mesure (5) de façon à alimenter l'au moins une jauge de déformation (J1, J2, J3) et l'électronique de mesure (20).

5. - Système (1) selon la revendication 4 prise en dépendance de la revendication 3, **caractérisé par le fait que** le dispositif d'alimentation (6) est relié, d'une part, par induction, au module de traitement (3), ce dernier étant reçu dans le boîtier de mesure (5), et, d'autre part, aux moyens d'indication (4) de façon à permettre au module de traitement (3) d'amener les moyens d'indication (4) à indiquer à l'utilisateur l'état de mise à poste du projectile (100).

6. - Système (1) selon l'une quelconque des revendications 1 à 5, **caractérisé par le fait qu'**il comprend une unité centrale (7), destinée à être déportée de l'arme, comprenant le module de traitement (3) ou reliée au module de traitement (3), le cas échéant par l'intermédiaire du dispositif d'alimentation (6), et configurée pour conserver en mémoire un historique des cas de risque de décrochage et/ou pour commander l'interdiction du tir par une conduite de tir dans le cas où le module de traitement (3) détermine qu'il y a un risque de décrochage du projectile (100).

7. - Système (1) selon l'une quelconque des revendications 1 à 6, **caractérisé par le fait que** les moyens d'indication (4) sont un voyant lumineux, un avertisseur sonore et/ou un écran.

8. - Procédé de contrôle de la mise à poste d'un projectile (100) dans un tube d'arme (10), mis en œuvre par un système (1) selon l'une quelconque des revendications 1 à 7 et **caractérisé par le fait que** :
- après chargement du projectile (100) dans le tube (10), le dispositif de mesure de déformation (2) mesure une déformation du tube (10) à au moins un emplacement de mesure au droit du cône de forcement (14) et la transmet au module de traitement (3) ; et
- le module de traitement (3) compare la déformation mesurée à l'au moins un emplacement de mesure à une valeur seuil de déformation du tube (10), et amène les moyens d'indication (4) à indiquer à un utilisateur que la mise à poste est correcte si la déformation mesurée à l'au moins un emplacement de mesure est égale ou supérieure à la valeur seuil de déformation et qu'il y a un risque de décrochage du projectile (100) si la déformation mesurée à l'au moins un emplacement de mesure est inférieure à la valeur seuil de déformation.

9. - Procédé selon la revendication 8, mis en œuvre par un système de contrôle (1) selon la revendication 3 ou l'une quelconque des revendications 4 à 7 lorsque prises en dépendance de la revendication 3, **caractérisé par le fait que** le module de traitement (3) compare à la valeur seuil de déformation une déformation mesurée par chacune des jauges de déformation (J1, J2, J3) et amène les moyens d'indication (4) à indiquer que la mise à poste est correcte si toutes les déformations mesurées par les jauges de déformation (J1, J2, J3) sont égales ou supérieures à la valeur seuil de déformation et qu'il y a un risque de décrochage du projectile (100) si au moins une des déformations mesurées est inférieure à la valeur seuil de déformation.

10. - Procédé selon l'une quelconque des revendications 8 et 9, **caractérisé par le fait qu'**il est activé suite à une information de mise à poste du projectile (100) et désactivé après le tir, permettant ainsi de vérifier que le projectile (100) est parti, ou bien après un déchargement du projectile (100).

## Patentansprüche

1. - Steuerungssystem (1) für die Positionierung eines Projektils (100) in ein Waffenrohr (10), umfassend einen Spannkegel (14), der dazu bestimmt ist, das Projektil (100) radial einzuspannen, wobei das Steuerungssystem (1) ein Verarbeitungsmodul (3), Angabeeinrichtungen (4) des Positionierungszustands und eine Messvorrichtung (2) umfasst, die dazu bestimmt ist, gegen das Waffenrohr (10) auf Höhe des Spannkegels (14) eingesetzt zu werden, wobei die Messvorrichtung (2) mit dem Verarbeitungsmodul (3) verbunden ist, das geeignet ist, um ein Signal von der Messvorrichtung (2) zu empfangen und zu verarbeiten, wobei das Steuerungssystem (1) **dadurch gekennzeichnet ist, dass** die Messvorrichtung (2) eine Verformungsmessvorrichtung ist, die konfiguriert ist, um nach dem Laden des Projektils (100) in das Rohr (10) eine Verformung des Waffenrohrs (10) an mindestens einer Messstelle auf Höhe des Spannkegels (14) zu messen, dadurch, dass das Verarbeitungsmodul (3) konfiguriert ist, um die von der Messvorrichtung (2) an der mindestens einen Messstelle gemessene Verformung mit einem in dem Verarbeitungsmodul (3) gespeicherten Schwellenwert für die Verformung des Rohrs (10) zu vergleichen, und dadurch, dass das Verarbeitungsmodul (3) mit den Angabeeinrichtungen (4) des Positionierungszustands verbunden ist, um die Angabeeinrichtungen (4) zu veranlassen, einem Benutzer anzugeben, dass die Positionierung korrekt ist, wenn die an der mindestens einen Messstelle gemessene Verformung gleich wie oder größer als der Verformungsschwellenwert ist, und dass ein Risiko eines Lösens des Projektils (100) besteht, wenn die an der mindestens einen Messstelle gemessene Verformung kleiner ist als der Verformungsschwellenwert.

2. - System (1) nach Anspruch 1, **dadurch gekennzeichnet, dass** die Verformungsmessvorrichtung (2) mindestens ein Verformungsmessgerät (J1, J2, J3) und einen Messkasten (5) umfasst, der eine Messelektronik (20) enthält, mit der das mindestens eine Verformungsmessgerät (J1, J2, J3) verbunden ist.

3. - System (1) nach Anspruch 2, **dadurch gekennzeichnet, dass** die Verformungsmessvorrichtung (2) mehrere, beispielsweise drei Verformungsmessgeräte (J1, J2, J3) umfasst, die dazu bestimmt sind, um in gleichem oder ungleichem Abstand zueinander, auf Höhe des Spannkegels (14) um das Waffenrohr herum verteilt zu sein, jedes Verformungsmessgerät (J1, J2, J3) konfiguriert ist, um eine Verformung des Rohrs (10) an einer jeweiligen Verformungsstelle zu messen, wobei das Verarbeitungsmodul (3) ferner konfiguriert ist, um eine von jedem der Verformungsmessgeräte (J1, J2, J3) gemessene Verformung mit dem Verformungsschwellenwert zu vergleichen und die Angabeeinrichtungen (4) zu veranlassen, anzugeben, dass die Positionierung korrekt ist, wenn alle von den Verformungsmessgeräten (J1, J2, J3) gemessenen Verformungen gleich wie oder größer als der Verformungsschwellenwert sind, und dass eine Gefahr besteht, dass sich das Projektil (100) löst, wenn mindestens eine der gemessenen Verformungen kleiner ist als der Verformungsschwellenwert.

4. - System (1) nach einem der Ansprüche 1 bis 3, **dadurch gekennzeichnet, dass** es eine Versorgungsvorrichtung (6) der Messvorrichtung (2) durch Induktion umfasst, wobei die Versorgungsvorrichtung (6) dazu bestimmt ist, mit einer von der Waffe entfernten Stromversorgung verbunden zu sein, gegebenenfalls die Versorgungsvorrichtung (6) dazu bestimmt ist, an dem Waffenrohr (10) gegen das Messkasten (5) montiert zu werden, um das mindestens eine Verformungsmessgerät (J1, J2, J3) und die Messelektronik (20) zu versorgen.

5. - System (1) nach Anspruch 4, abhängig von Anspruch 3, **dadurch gekennzeichnet, dass** die Versorgungsvorrichtung (6) einerseits induktiv mit dem Verarbeitungsmodul (3) verbunden ist, wobei letzteres in dem Messkasten (5) aufgenommen ist, und andererseits mit den Angabeeinrichtungen (4), um es dem Verarbeitungsmodul (3) zu ermöglichen, die Angabeeinrichtungen (4) dazu zu bringen, dem Benutzer den Positionierungszustand des Projektils (100) anzugeben.

6. - System (1) nach einem der Ansprüche 1 bis 5, **dadurch gekennzeichnet, dass** es eine Zentraleinheit (7) umfasst, die dazu bestimmt ist, von der Waffe entfernt zu sein, umfassend das Verarbeitungsmodul (3) oder verbunden mit dem Verarbeitungsmodul (3), gegebenenfalls mittels der Versorgungsvorrichtung (6), und die konfiguriert ist, um eine Historie der Fälle, in denen die Gefahr eines Lösens besteht, in dem Speicher zu behalten und/oder ein Verbot eines Abfeuerns durch eine Abfeuerleitung in dem Fall zu steuern, in dem das Verarbeitungsmodul (3) bestimmt, dass eine Gefahr eines Lösens des Projektils (100) besteht.

7. - System (1) nach einem der Ansprüche 1 bis 6, **dadurch gekennzeichnet, dass** die Angabeeinrichtungen (4) eine Leuchtanzeige, ein akustischer Signalgeber und/oder ein Bildschirm sind.

8. - Verfahren zur Steuerung der Positionierung eines Projektils (100) in ein Waffenrohr (10), das von einem System (1) nach einem der Ansprüche 1 bis 7 durchgeführt wird und **dadurch gekennzeichnet ist, dass**
- die Verformungsmessvorrichtung (2) nach Laden des Projektils (100) in das Rohr (10) eine Verformung des Rohrs (10) an mindestens einer Messstelle auf Höhe des Spannkegels (14) misst und an das Verarbeitungsmodul (3) weiterleitet; und
- das Verarbeitungsmodul (3) die an der mindestens einen Messstelle gemessene Verformung mit einem Verformungsschwellenwert des Rohrs (10) vergleicht und die Angabeeinrichtungen (4) veranlasst, einem Benutzer anzugeben, dass die Positionierung korrekt ist, wenn die an der mindestens einen Messstelle gemessene Verformung gleich wie oder größer als der Verformungsschwellenwert ist, und dass eine Gefahr besteht, dass sich das Projektil (100) löst, wenn die an der mindestens einen Messstelle gemessene Verformung kleiner ist als der Verformungsschwellenwert.

9. - Verfahren nach Anspruch 8, das von einem Steuerungssystem (1) nach Anspruch 3 oder einem der Ansprüche 4 bis 7, wenn abhängig von Anspruch 3, durchgeführt wird, **dadurch gekennzeichnet, dass** das Verarbeitungsmodul (3) eine von jedem der Verformungsmessgeräte (J1, J2, J3) gemessene Verformung mit dem Verformungsschwellenwert vergleicht und die Angabeeinrichtungen (4) veranlasst, anzugeben, dass die Positionierung korrekt ist, wenn alle von den Verformungsmessgeräten (J1, J2, J3) gemessenen Verformungen gleich wie oder größer als der Verformungsschwellenwert sind, und dass eine Gefahr besteht, dass sich das Projektil (100) löst, wenn mindestens eine der gemessenen Verformungen kleiner ist als der Verformungsschwellenwert.

10. - Verfahren nach einem der Ansprüche 8 oder 9, **dadurch gekennzeichnet, dass** es nach einer Information über die Positionierung des Projektils (100) aktiviert und nach dem Abfeuern deaktiviert wird, wodurch überprüft werden kann, dass das Projektil (100) abgefeuert wurde, oder nach einem Entladen des Projektils (100).

## Claims

1. - A system (1) for controlling the positioning of a projectile (100) in a gun barrel (10) comprising a forcing cone (14) intended to wedge the projectile (100) radially, which control system (1) comprises a processing module (3), means (4) for indicating the positioning state and a measuring device (2) intended to be placed against the gun barrel (10), in line with the forcing cone (14), the measuring device (2) being connected to the processing module (3), which is capable of receiving and processing a signal coming from the measuring device (2), the control system (1) being **characterised in that** the measuring device (2) is a deformation measuring device configured to measure a deformation of the gun barrel (10) at least at one measurement location in line with the forcing cone (14) after the projectile (100) has been loaded into the barrel (10), **in that** the processing module (3) is configured to compare the deformation measured by the measuring device (2) at the at least one measurement location with a threshold deformation value of the barrel (10) in memory in the processing module (3), and **in that** the processing module (3) is connected to the means (4) for indicating the positioning state so as to cause the indicating means (4) to indicate to a user that the positioning is correct if the deformation measured at the at least one measurement location is equal to or greater than the deformation threshold value and that there is a risk that the projectile (100) unwedges if the deformation measured at the at least one measurement location is less than the deformation threshold value.

2. - The system (1) according to claim 1, **characterised in that** the deformation measuring device (2) comprises at least one strain gauge (J1, J2, J3) and a measurement housing (5) receiving measurement electronics (20) to which the at least one strain gauge (J1, J2, J3) is connected.

3. - The system (1) according to claim 2, **characterised in that** the deformation measuring device (2) comprises several strain gauges (J1, J2, J3), for example three, intended to be distributed around the gun barrel, equidistant or not from one another, in line with the forcing cone (14), each strain gauge (J1, J2, J3) being configured to measure a deformation of the barrel (10) at a respective deformation location, the processing module (3) further being configured to cosmpare to the deformation threshold value a deformation measured by each of the strain gauges (J1, J2, J3) and to cause the indicating means (4) to indicate that positioning is correct if all the deformations measured by the strain gauges (J1, J2, J3) are equal to or greater than the deformation threshold value and there is a risk the projectile (100) unwedges if at least one of the measured deformations is less than the deformation threshold value.

4. - The system (1) according to any one of claims 1 to 3, **characterised in that** it comprises a power supply device (6), by induction, for the measuring device (2), the power supply device (6) being intended to be connected to a electrical power supply remote of the gun, where applicable the power supply device (6) being intended to be mounted on the gun barrel (10) against the measurement housing (5) so as to power the at least one strain gauge (J1, J2, J3) and the measurement electronics (20).

5. - The system (1) according to claim 4 taken in dependence on claim 3, **characterised in that** the power supply device (6) is connected, on the one hand, by induction, to the processing module (3), the latter being received in the measurement housing (5), and, on the other hand, to the indicating means (4) so as to allow the processing module (3) to cause the indicating means (4) to indicate the positioning state of the projectile (100) to the user.

6. - The system (1) according to any one of claims 1 to 5, **characterised in that** it comprises a central unit (7), intended to be remote from the gun, comprising the processing module (3) or connected to the processing module (3), where applicable via the power supply device (6), and configured to store in memory a history of the cases of risk of unwedging and/or to order the prohibition of firing by a firing control system in the event the processing module (3) determines that there is a risk the projectile (100) unwedges.

7. - The system (1) according to any one of claims 1 to 6, **characterised in that** the indicating means (4) are an indicator light, a buzzer and/or a screen.

8. - A method for controlling the positioning of a projectile (100) in a gun barrel (10), implemented by a system (1) according to any one of claims 1 to 7 and **characterised in that**:
- after loading the projectile (100) into the barrel (10), the deformation measuring device (2) measures a deformation of the barrel (10) at least at one measurement location in line with the forcing cone (14) and transmits it to the processing module (3); and
- the processing module (3) compares the deformation measured at the at least one measurement location with a deformation threshold value of the barrel (10), and causes the indicating means (4) to indicate to a user that the positioning is correct if the deformation measured at the at least one measurement location is equal to or greater than the deformation threshold value and there is a risk the projectile (100) unwedges if the deformation measured at the at least one measurement location is less than the deformation threshold value.

9. - The method according to claim 8, implemented by a control system (1) according to claim 3 or any one of claims 4 to 7 when taken in dependence on claim 3, **characterised in that** the processing module (3) compares, with the deformation threshold value, a deformation measured by each of the strain gauges (J1, J2, J3) and causes the indicating means (4) to indicate that the positioning is correct if all the deformations measured by the strain gauges (J1, J2, J3) are equal to or greater than the deformation threshold value and that there is a risk the projectile (100) unwedges if at least one of the deformations measured is less than the threshold deformation value.

10. - The method according to any one of claims 8 and 9, **characterised in that** it is activated following information as to the positioning of the projectile (100) and deactivated after firing, thus making it possible to verify that the projectile (100) has left, or else after the projectile (100) has been unloaded.
